# EUROPÄISCHE PATENTSCHRIFT

(11) **EP 0 270 536 B1**
(45) Veröffentlichungstag und Bekanntmachung des Hinweises auf die Patenterteilung: **15.01.1992**
(21) Anmeldenummer: 86904816.5
(22) Anmeldetag: 01.08.1986
(51) Int. Cl.: H01F 7/16

(54) **BETÄTIGUNGSEINRICHTUNG**
ACTUATING SYSTEM
DISPOSITIF D'ACTIONNEMENT

(30) Priorität: 03.08.1985 WO PCT/EP85/00392
(43) Veröffentlichungstag der Anmeldung: 15.06.1988
(73) Patentinhaber: ZF FRIEDRICHSHAFEN Aktiengesellschaft, 88038 Friedrichshafen (DE)
(72) Erfinder: LANG, Armin, D-7070 Schwäbisch Gmünd (DE)
(74) Vertreter: Raue, Reimund
(86) Internationale Anmeldenummer: EP8600455
(87) Internationale Veröffentlichungsnummer: WO8700963

(56) Entgegenhaltungen:
- DE-U- 8 029 580
- FR-A- 2 314 833

## Beschreibung

Die Erfindung betrifft eine Betätigungseinrichtung, insbesondere mit Betätigung durch einen Elektromagneten, nach dem Oberbegriff des Anspruches 1, sowie ein Verfahren zur Einstellung einer solchen Betätigungseinrichtung.

Aus dem DE-U 80 29 580 ist eine Betätigungseinrichtung für ein elektrisch betätigbares Ventil bekannt, bei dem mit Hilfe eines Drosselstiftes, abhängig von der magnetischen Erregung der Magnetspule, der Querschnitt einer Drosselbohrung verengt werden kann. Gegenüber normalen Magnetventilen hat dieses Ventil den Vorteil, daß es analog ansteuerbar ist, d. h., es arbeitet stetig und ist gegenüber üblichen Proportionalventilen sehr einfach aufgebaut.

Da bei diesem Ventil bewußt auf die Verwendung eines Proportionalmagneten verzichtet wird, ist die Kennlinie stark abhängig vom Grundluftspalt des Magnetkreises. Dieser Grundluftspalt ergibt sich durch das Zusammenfügen verschiedener toleranzbehafteter Bauteile. Zur Erzielung eines ausreichend genauen Luftspaltes ist es daher unumgänglich, daß die anfallenden, sich summierenden Toleranzen mit Hilfe geeigneter Eintstellscheiben ausgeglichen werden. Dies erschwert die Montage und verteuert das Ventil. Ähnliche Probleme bestehen bei Betätigungseinrichtungen von z. B. Nockenventilen oder Kupplungen. Auch hierbei muß ein bestimmtes Spiel bzw. ein bestimmter Grundluftspalt eingestellt werden.

Der Erfindung liegt die Aufgabe zugrunde, eine Betätigungseinrichtung derart auszugestalten, daß auf teure und aufwendige Einstellarbeiten mit einer Auswahlmontage verzichtet werden kann. Trotz Verwendung von Bauteilen mit üblichen Toleranzen soll der Grundluftspalt eine genau vorherbestimmbare Größe erhalten.

Diese Aufgabe wird durch die im Anspruch 1 gekennzeichnete Betätigungseinrichtung und durch das im Anspruch 6 gekennzeichnete verfahren zur Einstellung der Betätigungseinrichtung gelöst. Das Wesen der Erfindung besteht dabei darin, daß das verstellbare Teil mit der Rückstellfeder durch einen Preßsitz verbunden ist. Der Grundluftspalt läßt sich dabei durch mehr oder weniger tiefes Einpressen einer geeigneten Verbindung variieren. Verwendet man als Verbindungselement zwischen der Rückstellfeder und dem verstellbaren Teil einen mit einem Bund versehenen Stift, so läßt sich diese Verbindung unter Zuhilfenahme einer Feder als Toleranzausgleich konstruktiv einfach realisieren.

Entspricht die Dicke des an dem Stift angeordneten Bundes der Weite des Grundluftspaltes, so ist eine einfache Einstellung der Betätigungseinrichtung dadurch möglich, daß ein ebener Montagestempel verwendet wird, der den Stift so weit in das verstellbare Teil einpreßt, bis die Oberkante des Bundes und die äußere Oberkante der Rückstellfeder in einer Ebene liegen.

Im folgenden wird die Erfindung anhand eines in einer Zeichnung dargestellten Ausführungsbeispieles näher erläutert. Es zeigt
- Fig. 1: einen Querschnitt durch die erfindungsgemäße Betätigungseinrichtung für ein elektrisch betätigbares Ventil,
- Fig. 2 und 3: zwei Verfahrensschritte zur Einstellung der Betätigungseinrichtung an einem Ausschnitt der Fig. 1.

In einem im wesentlichen topfförmigen Gehäuse 1 ist eine Magnetspule 2 aufgenommen, die einen Magnetkern 3 umschließt. Ein Zwischendeckel 4 hält die Magnetspule 2 in dem Gehäuse 1. Außerdem hält der Zwischendeckel 4 einen Dichtring 5 zur Abdichtung der Magnetspule 2 gegenüber anderen Räumen des Ventils. Das Gehäuse 1 ist durch einen Abschlußdeckel 6 verschlossen. Eine durch das Magnetfeld der Magnetspule 2 betätigbare, zweckmäßigerweise kegelige Rückschlußplatte 7 liegt auf der einen Seite der Magnetspule 2 und ist mit einem Stift 8 verbunden. Der Stift 8 besteht aus nicht magnetisierbarem Material und weist eine Verlängerung in der Form eines Betätigungsstiftes 9 auf. Der Betätigungsstift 9 erstreckt sich durch eine in dem Magnetkern 3 liegende Öffnung 10 auf die andere Seite der Magnetspule 2. An seinem einen, der Rückschlußlatte 7 benachbarten Ende weist der Stift 8 einen Bund 11 auf. Am entgegengesetzten Ende trägt der Betätigungsstift 9 einen Ventilkegel 12, der zusammen mit einem Ventilsitz 13 eine Drosselstelle 14 bildet. Die Drosselstelle 14 ist zwischen einem Zulaufanschluß 15 und einem Rücklaufanschluß 16 angeordnet.

Die Rückschlußplatte 7 stellt das verstellbare Teil der Betätigungseinrichtung dar, während der Magnetkern 3 das feststehende Teil bildet.

Auf der Seite der Rückschlußplatte 7 ist in dem Gehäuse 1 eine Rückstellfeder 17 in der Form einer Scheibenfeder an ihrem Außenumfang in axialer Richtung festgelegt. An ihrer radial inneren Einspannstelle ist die Rückstellfeder 17 durch eine zwischen der Rückschlußplatte 7 und der Rückstellfeder 17 angeordnete Feder 18 in der Form einer Tellerfeder in Anlage an dem Bund 11 gehalten.

In nicht erregtem Zustand der Magnetspule 2 besteht zwischen dem Magnetkern 3 und der Rückschlußplatte 7 ein Grundluftspalt 19. In diesem Zustand wird die Rückschlußplatte 7 durch die Rückstellfeder 17 kräftefrei gehalten.

Im folgenden wird beschrieben, durch welche Verfahrensschritte die Betätigungseinrichtung auf einfache Weise eingestellt werden kann. Fig. 2 zeigt den Beginn des Einpreßvorganges des Stiftes 8 in die Rückschlußplatte 7. Dabei wird die Rückschlußplatte 7 zunächst zur Anlage an den Magnetkern 3 gebracht. In dieser Lage ist der Luftspalt 19 gleich Null. Jetzt wird der Stift 8 durch einen Montagestempel 20 solange in die Rückschlußplatte eingepreßt, bis der Montagestempel 20 an der oberen Außenkante 21 der Rückstellfeder 17 aufliegt.

Entspricht die Dicke des Bundes 11 des Stiftes 8 der Weite des Grundluftspaltes 19 in nicht erregtem Zustand der Magnetspule 2, so liegen in der in Fig. 3 dargestellten Endstellung des Montagestempels 20 die Oberkante des Bundes 11 und die obere Außenkante 21 der Rückstellfeder 17 in einer Ebene. In diesem Zustand ist also die Rückstellfeder 17 genau um die Dicke des Bundes 11 durchgebogen. Wird anschließend der Montagestempel 20 wieder abgehoben, so federt die Rückstellfeder 17 in ihre ebene Ausgangsstellung zurück, und zwar genau um die Dicke des Bundes 11. Dabei nimmt die Rückstellfeder 17 den Stift 8 und die Rückschlußplatte 7 mit, so daß auch die Rückschlußplatte 7 um die Dicke des Bundes 10 nach oben bewegt wird. Die Weite des Grundluftspaltes 19 in axialer Richtung des Ventiles ist dann gleich groß wie die Dicke des Bundes 11. Damit hängt die Toleranz des Grundluftspaltes 19 nur noch von der Genauigkeit der Dicke des Bundes 11 ab. Die Toleranzen der übrigen Teile sind eliminiert.

### Bezugszeichen

- 1: Gehäuse
- 2: Magnetspule
- 3: Magnetkern (feststehendes Teil)
- 4: Zwischendeckel
- 5: Dichtring
- 6: Abschlußdeckel
- 7: Rückschlußplatte (verstellbares Teil)
- 8: Stift
- 9: Betätigungsstift
- 10: Öffnung
- 11: Bund
- 12: Ventilkegel
- 13: Ventilsitz
- 14: Drosselstelle
- 15: Zulaufanschluß
- 16: Rücklaufanschluß
- 17: Rückstellfeder
- 18: Feder
- 19: Grundluftspalt
- 20: Montagestempel
- 21: Obere Außenkante

## Patentansprüche

1. Betätigungseinrichtung, insbesondere mit Betätigung durch einen Elektromagneten, mit einem verstellbaren, durch eine scheibenförmige Rückstellfeder (17) an einem Gehäuse (1) gehaltenen Teil (7) und einem feststehenden Teil (3), wobei die Rückstellfeder (17) und das verstellbare Teil (7) an einem Stift (8) gehalten sind und wobei in nicht betätigtem Zustand zwischen dem verstellbaren Teil und dem feststehenden Teil ein genau bestimmter Grundluftspalt (19) besteht, dadurch **gekennzeichnet,** daß der Stift (8) mit dem verstellbaren Teil (7) derart durch eine Preßsitzverbindung miteinander verbunden ist, daß die Lage der Preßsitzverbindung in der axialen Richtung des Stiftes (8) die Weite des Grundluftspaltes bestimmt.

2. Betätigungseinrichtung nach Anspruch 1, dadurch **gekennzeichnet,** daß der Stift (8) einen Bund (11) aufweist und die Rückstellfeder (17) zwischen dem Bund (11) und einer zwischen der Rückstellfeder (17) und dem feststehenden Teil (3) angeordneten Feder (18) eingespannt ist.

3. Betätigungseinrichtung nach Anspruch 2, dadurch **gekennzeichnet,** daß die Feder (18) eine Tellerfeder ist.

4. Betätigungseinrichtung nach Anspruch 2, dadurch **gekennzeichnet,** daß die Dicke des Bundes (11) gleich groß ist wie die Weite des Grundluftspaltes (19).

5. Betätigungseinrichtung nach Anspruch 1 für ein durch einen Elektromagneten betätigbares Ventil, dadurch **gekennzeichnet,** daß das verstellbare Teil eine Rückschlußplatte (7) und das feststehende Teil ein Magnetkern (3) ist.

6. Verfahren zur Einstellung der in Anspruch 2 gekennzeichneten Betätigungseinrichtung, **gekennzeichnet** durch folgende Verfahrensschritte:
- das verstellbare Teil (7) wird zur Anlage an das feststehende Teil (3) gebracht,
- der Stift (8) wird durch einen Montagestempel (20) in das verstellbare Teil (7) eingepreßt bis die Rückstellfeder (17) durch den an dem Stift (8) angeordneten Bund (11) eine Durchbiegung erreicht, deren Höhe der Weite des Grundluftspaltes (19) entspricht,
- der Montagestempel (20) wird von der Betätigungseinrichtung abgehoben, so daß durch die Entlastung der Rückstellfeder (17) das verstellbare Teil (7) in seine Neutralstellung zurückkehrt, in der der Grundluftspalt (19) besteht.

7. Verfahren nach Anspruch 6, wobei die Dicke des an dem Stift (8) angeordneten Bundes (11) der Weite des Grundluftspaltes (19) entspricht, dadurch **gekennzeichnet,** daß der Betätigungsstift (8) durch den Montagestempel (20) in das verstellbare Teil (7) eingepreßt wird, bis die Oberkante des Bundes (11) und die obere Außenkante der Rückstellfeder (17) in einer Ebene liegen.

## Claims

1. Actuating device, in particular with actuation by means of an electromagnet, having an adjustable part (7), which is held by a disk-like restoring spring (17) on a housing (1), and a stationary part (3), with the restoring spring (17) and the adjustable part (7) being held on a pin (8) and with there being in the non-actuated state a precisely determined basic air gap (19) between the adjustable part and the stationary part, characterised in that the pin (8) and the adjustable part (7) are connected to one another by a press fit connection in such a manner that the position of the press fit connection in the axial direction of the pin (8) determines the width of the basic air gap.

2. Actuating device according to claim 1, characterised in that the pin (8) has a collar (11) and the restoring spring (17) is clamped between the collar (11) and a spring (18) disposed between the restoring spring (17) and the stationary part (3).

3. Actuating device according to claim 2, characterised in that the spring (18) is a cup spring.

4. Actuating device according to claim 2, characterised in that the thickness of the collar (11) is equal to the width of the basic air gap (19).

5. Actuating device according to claim 1 for a valve actuable by means of an electromagnet, characterised in that the adjustable part is a return plate (7) and the stationary part is a magnet core (3).

6. Process for adjusting the actuating device characterised in claim 2, characterised by the following process steps:
- the adjustable part (7) is moved adjacent to the stationary part (3),
- the pin (8) is pressed by an assembly punch (20) into the adjustable part (7) until the restoring spring (17), as a result of the collar (11) disposed on the pin (8), achieves a deflection of a height corresponding to the width of the basic air gap (19),
- the assembly punch (20) is lifted off the actuating device so that, as a result of the unloading of the restoring spring (17), the adjustable part (7) returns to its neutral position in which the basic air gap (19) is provided.

7. Process according to claim 6, wherein the thickness of the collar (11) on the pin (8) corresponds to the width of the basic air gap (19), characterised in that the actuating pin (8) is pressed by the assembly punch (20) into the adjustable part (7) until the upper edge of the collar (11) and the upper outside edge of the restoring spring (17) lie in one plane.

## Revendications

1. Dispositif d'actionnement, notamment à actionnement par un électro-aimant, comportant un élément (7) monté sur un boîtier (1) au moyen d'un ressort de rappel (17) en forme de plaque et un élément fixe (3), dans lequel le ressort de rappel (17) et l'élément mobile (7) sont fixés sur une tige (8) et dans lequel il y a un entrefer de base (19) précisément déterminé, dans l'état non actionné, entre l'élément mobile et l'élément fixe, **caractérisé** en ce que la tige (8) est fixée à l'élément mobile (7) au moyen d'un ajustement pressé de telle façon que la position de l'ajustement pressé dans la direction axiale de la tige (8) détermine l'épaisseur de l'entrefer de base.

2. Dispositif d'actionnement selon la revendication 1, **caractérisé** en ce que la tige (8) comporte un collet (11) et en ce que le ressort de rappel (17) est bloqué entre le collet (11) et un ressort (18) disposé entre le ressort de rappel (17) et l'élément fixe (3).

3. Dispositif d'actionnement selon la revendication 2, **caractérisé** en ce que ledit ressort (18) est une rondelle Belleville.

4. Dispositif d'actionnement selon la revendication 2, **caractérisé** en ce que l'épaisseur du collet (11) est égale à celle de l'entrefer (19) de base.

5. Dispositif d'actionnement selon la revendication 1, pour une soupape susceptible d'être actionnée par un électroaimant, **caractérisé** en ce que l'élément mobile est une plaque d'armature (7) et l'élément fixe un noyau (3) d'un aimant.

6. Procédé pour régler le dispositif d'actionnement spécifié dans la revendication 2, caractérisé par les étapes suivantes :
- l'élément réglable (7) est mis en appui contre l'élément fixe (3),
- la tige (8) est chassée dans l'élément réglable (7) au moyen d'un poinçon de montage (20) jusqu'à ce que le ressort de rappel (17) atteigne, sous l'effet du collet (11) ménagé sur la tige (8), une flexion dont l'amplitude correspond à l'épaisseur de l'entrefer de base (19),
- le poinçon de montage (20) est retiré du dispositif d'actionnement, de sorte que l'élément mobile (7), du fait que le ressort de rappel (17) est libéré, revient à sa position neutre où existe ledit entrefer de base (19).

7. Procédé selon la revendication 6, dans lequel l'épaisseur du collet (11) ménagé sur la tige (8) correspond à celle de l'entrefer de base (19), **caractérisé** en ce que la tige d'actionnement (8) est chassée dans l'élément réglable (7) par le poinçon de montage jusqu'à ce que le bord supérieur du collet (11) et le dessus du bord extérieur du ressort de rappel (17) se trouvent dans un même plan.
